# EUROPÄISCHE PATENTSCHRIFT

(11) **EP 0 194 636 B1**
(45) Veröffentlichungstag und Bekanntmachung des Hinweises auf die Patenterteilung: **28.06.1989**
(21) Anmeldenummer: 86103197.9
(22) Anmeldetag: 10.03.1986
(51) Int. Cl.: F24D 5/04

(54) **Lüftungsgerät**
Ventilating device
Appareil de ventilation

(30) Priorität: 13.03.1985 DE 8507233 U
(43) Veröffentlichungstag der Anmeldung: 17.09.1986
(73) Patentinhaber: Viessmann Werke GmbH & Co., 35107 Allendorf (Eder) (DE)
(72) Erfinder: Viessmann, Hans, Dr., D-3559 Battenberg/Eder (DE)
(74) Vertreter: Wolf, Günter, Dipl.Ing.

(56) Entgegenhaltungen:
- FR-A- 2 545 199
- US-A- 2 751 760
- US-A- 3 819 244
- US-A- 4 003 967

## Beschreibung

Die Erfindung betrifft ein Lüftungsgerät für insbesondere Wohnräume gemäß Oberbegriff des Hauptanspruches.

Beim Gerät der eingangs genannten Art gemäß US-A-2 751 760 handelt es sich weniger um ein Lüftungsgerät, sondern um ein Klimatisierungsgerät, d. h. einen sogenannten Air-Conditioner, die für den Einbau in ein Raumfenster bestimmt ist, wobei sich Höhe und Breite des Gehäuses praktisch entsprechen. Der weitere hier interessierende Stand der Technik wird durch folgende Druckschriften repräsentiert: US-A-4 003 967, US-A-3 819 244 und FR-A-2 545 199. Soweit die Gehäuse flach ausgebildet sind (FR-A-2 545 199) sind diese für eine vertikale Installation bestimmt. Abegesehen davon sind Lüftungsgeräte allgemein bekannt und in Benutzung, wobei es sich in der Regel um Geräte handelt, die, entweder zu Be-oder Entlüftung eines Raumes dienend, in einem Mauerdurchbruch oder in einem Raumfenster angeordnet sind. In der Regel handelt es sich dabei um Geräte mit Axialgebläse einfachster Bauart, um derartige Geräte zu vertretbaren Kosten herstellen und anbieten zu können. Als Zentrallüftungsgeräte, mit denen bspw. zwei oder mehr Räume belüftet werden können oder ein Raum, der vom Installationsort des Lüfters entfernt liegt, sind derartige Einfachgeräte nicht geeignet. Ferner sind Geräte bekannt mit denen die bisher üblichen Raumheizungssysteme ersetzt werden sollen, was erforderlich macht, im Gehäuse solcher Geräte einen ausreichend groß dimensionierten Wärmetauscher unterzubringen, der zusammen mit dem Gebläse den weitaus größten Teil des zentralen Innenraumbereiches einnimmt, um welchen Bereich ein u-förmig verlaufender Luftkanal angeordnet ist, um Luftleitungen an allen vier Seiten des flach kastenförmigen Gehäuses anschließen zu können, wofür das Gehäuse mit entsprechenden Anschlußöffnungen versehen ist. Abgesehen davon, daß in dieses vorbekannte Gerät eine ausreichend große Heizenergie eingebracht und das Gehäuse entsprechend groß dimensioniert werden muß, ist die druckseitige Luftverteilung im Gehäuse ungünstig und außerdem müssen für den Anschluß der Luftleitungen besondere Anschlußstutzen an den Gehäuseöffnungen angeordnet werden.

Der Erfindung liegt die Aufgabe zugrunde, ein Zentrallüftungsgerät zu schaffen, das bei einfacher und kostengünstiger Herstellung und Installation insbesondere unter Einbezug einfacher Schlauchanschlußmöglichkeiten und strömungsgünstiger Durchströmbarkeit wartungsgünstig ausgebildet sein und ausreichend Innenraum aufweisen soll, um gewünschtenfalls zur Luftkonditionierung weitere Zusatzaggregate unterbringen zu können.

Diese Aufgabe ist mit einem Lüftungsgerät der eingangs genannten Art nach der Erfindung durch die im Kennzeichen des Hauptanspruches angeführten Merkmale gelöst. Vorteilhafte Weiterbildungen und praktische Ausführungsformen ergeben sich nach den Unteransprüchen.

Für eine durchschnittlich große Wohnung kommt ein derartiges Gerät mit einer Gehäusegrö- ße von bspw. nur ca. 500 L x 300 B x 200 H mm bei vorgesehenen zwei Ausblasöffnungen aus und für die Leistungsaufnahme des Elektro-Heizelementes genügen bspw. nur 750 Watt, da damit im Bedarfsfall lediglich eine gewisse Vorwärmung der Frischluft, aber keine Raumheizung betrieben werden soll. Durch die kleinen Gehäuseabmessungen ist es ohne weiteres möglich, das Gerät ohne große Raumbeanspruchung im Wohnungsflur zwischen einer abgehängten Decke und der eigentlichen Decke zu installieren und über der abgehängten Decke, die an das Gerät anzuschließenden Luftleitungen zu den zu belüftenden Wohnräumen zu führen. Wesentlich für die einfache Herstellung, Installation und Wartung ist dabei, daß die Schlauchanschlußstutzen bereits mit in die Schale integriert sind. Die Ausbildung der Gehäuseschalen gemäß Anspruch 4 wird dabei bevorzugt, weil eine solche Ausbildung im Vergleich zur Ausbildung aus PU-Schaum, die natürlich auch möglich wäre, und die für das vorbekannte und vorerwähnte Heiz-Lüftungsgerät vorgesehen ist, wesentlich kostengünstiger ist und die derart ausgebildeten Schalen keiner Nachbearbeitung (Schleifen) und Lackierung bedürfen, was bei PU-Schaum erforderlich ist, wenn das Ganze ein ansprechendes äußeres Erscheinungsbild erhalten soll.

Eine vorteilhafte Weiterbildung für das Gerät ergibt sich hinsichtlich der Ausnutzbarkeit des hinter dem Gebläse vorhandenen Luftausblasraumes. Hier können nämlich ohne weiteres eine entsprechend große Wasserwanne bzw. Wasserschale entweder eingesetzt oder gleich mit in die untere Schale eingeformt werden, bzw. dieser Raum, der sich ja durch die Trennung zum Gebläse dafür sowieso anbietet, unmittelbar als Wasserwanne genutzt werden, was im einzelnen noch erläutert wird. Statt einer Wasserwanne kann aber auch in diesem Bereich eine Wasserzerstäubungseinrichtung installiert werden. Au- ßerdem ist auch die Unterbringung eines zusätzlichen Heizelementes möglich.

Da die Einbauaggregate bevorzugt an der wand- bzw. deckenseitig befestigbar ausgebildeten Schale gelagert bzw. befestigt sind, ist das ganze Gerät auch sehr wartungsgünstig, da bei an der Decke installiertem Gerät, die untere Schale einfach abgenommen werden kann und damit alle Aggregate direkt zugänglich werden. Bezüglich einer wartungsgünstigen Ausbildung ist die spezielle Gestaltung der Schlauchanschlußstutzen und bezüglich der Auswechselbarkeit des Filters besonders vorteilhaft, da durch die angeschlossenen Schlauchleitungen selbst bei Abnahme der unteren Schale in Anschlußstellung an der anderen Schale verbleiben können, was ebenfalls noch näher erläutert wird.

Das erfindungsgemäße Lüftungsgerät wird nachfolgend anhand der zeichnerischen Darstellung von Ausführungsbeispielen näher erläutert.

Das Lüftungsgerät wird nachfolgend anhand der zeichnerischen Darstellung von Ausführungsbeispielen näher erläutert.

Es zeigt schematisch
Fig. 1 perspektivisch das Gerätegehäuse mit seinen Anschlußstutzen ;
Fig. 2 einen Längsschnitt durch das Gerät gemäß Fig. 1 ;
Fig. 3 einen Teilschnitt durch das Gerät besonderer Ausführungsform ;
Fig. 4 in Seitenansicht eine besondere Ausführungsform des Gerätegehäuses ;
Fig. 5 stark schematisiert und im Schnitt ein Kombinationsgerät für An- und Absaugung ;
Fig. 6 ein Anordnungsbeispiel des Gerätes in einer Wohnung ;
Fig. 7 einen Vertikalschnitt durch das Gehäuse ;
Fig. 8 eine Draufsicht auf das offene Gehäuse und
Fig. 9 eine besondere Schalenausführung im Schnitt.

Wie aus den Fig. 1, 2 erkennbar, sind an gegenüberliegenden Flächen des Gehäuses, in die Schalen integriert, ein Ansaugstutzen 3 und zwei Ausblasstutzen 4 angeordnet, die in der Regel auch ausreichen, zumal die Möglichkeit besteht, in den abgehenden Schlauchleitungen im Bedarfsfall Abzweigungen anzuordnen. Im Innenraum 7 des flach-quaderförmigen Gehäuses 2 sind zwischen Ansaug- und Ausblasstutzen 3, 4 hintereinander ein Luftfilter 8, ein Elektro-Heizelement 9 und das Gebläse 10 bzw. der Ventilator vor einer einen Luftausblasraum 11 gegen den Innenraum 7 abschließenden Trennwand 12 angeordnet. Die Trennwand 12 ist natürlich mit einer entsprechenden Öffnung 12' für die Ausblasöffnung des Ventilators bzw. des Gebläses 10 versehen. Zwischen Ansaugstutzen 3 und Filter 8 ist ein Thermofühler 13 vorgesehen, der im Bedarfsfall bei entsprechend niedriger Außentemperatur das Elektro-Heizelement 9 automatisch einschaltet, für dessen Einschaltung ggf. auch ein Handschalter vorgesehen werden kann.

Außerdem ist zweckmäßig an geeigneter Stelle für das Heizelement 9 ein Endschalter vorgesehen, der dafür sorgt, daß bei Öffnung des Gerätes entweder bei abzunehmender unterer Schale 6 oder bei Öffnung des Filterverschlußdeckels 37 das Heizelement abgeschaltet wird.

In Rücksicht auf eine raumsparende Installation ist das Gehäuse 2, wie ebenfalls aus Fig. 1 erkennbar, flach-quaderförmig ausgebildet und der Ansaugstutzen 3 und die beiden Ausblasstutzen 4 sind in den Kleinstflächen 1' des Gehäuses 2 angeordnet. Als Gebläse 10 wird vorteilhaft ein solches mit Trommelläufer 15 und axial beidseitigen Ansaugöffnungen 16 verwendet, wobei das Gebläse mit seiner Läuferachse 17 quer zur Durchströmrichtung im Gehäuse 2 angeordnet ist.

In Rücksicht auf eine ggf. unversteckte Installation des Lüftungsgerätes und Korrosionsfestigkeit ist das Gehäuse 2 bzw. sind dessen Schalen 5, 6 aus Kunststoff, wie Polyurethanschaum oder aus den erwähnten Gründen jedoch vorteilhafter aus wärmeverformbaren, entsprechend dicken Kunststofffolien gebildet, wobei die beiden Schalen 5, 6 mit den angeformten, jeweils halben Ansaug- und Ausblasstutzen 3', 4' versehen sind. Da der verschäumbare Kunststoff selbst schalldämmend wirkt, kann vorteilhaft bei einer solchen Ausbildung auf eine zusätzliche Anordnung von Schalldämmaterial verzichtet werden. Bei der bevorzugten Ausführung aus Kunststuffolien (jeweils zwei Folien 31, 32 bilden eine Schale) kann der dabei entstehende Hohlraum 33 mit geeignetem Dämmmaterial ggf. sogar aus vorgeformten Formteilen ausgefüllt sein. In der an der Decke zu befestigenden und die Aggregate tragenden Schale 5 können dabei Bewehrungen 30 (Fig. 7) mit einbezogen werden, um für einen einfachen und haltbaren Decken- oder Wandanschluß sorgen zu können. Bei Ausbildung aus Folien muß übrigens nur die innere Folie 32 mit den für den Innenraum 7 formspezifischen Wandgestaltungen versehen werden.

Die Installationsmöglichkeit eines solchen Lüftungsgerätes ist in Fig. 6 bspw. verdeutlicht, aus der erkennbar ist, daß der Ansaugstutzen mit einer Ansaugleitung 21 mit der Außenluft in Verbindung steht, während druckseitig von den Ausblasstutzen 4 Verteilerleitungen 20 zu den belüftenden Räumen geführt sind. Diese Geräteinstallation und Leitungsführungen werden bspw. versteckt zwischen einer im Flur abgehängten Decke und der eigentlichen Flurdecke vorgenommen. Wie aus den Fig. 2, 3 erkennbar, können auch Strömungsstellklappen 19 bzw. Öffnungsverschlußklappen 20 für die einzelnen Ausblasstutzen 4 vorgesehen werden. Dadurch ist es möglich, entweder alle beschickbaren Räume gleichzeitig oder wahlweise zu belüften. Die Naßräume, nämlich Küche, Bad und ggf: WC, können zwar, wie dargestellt, mit direkt in der Außenwand installierten Einfach-Entlüftungsgeräten 23 entlüftet werden, es ist aber auch möglich, das beschriebene Lüftungsgerät gemäß Fig. 5 mit einem separaten Innenraum 7' zu versehen und in diesem ein in entgegengesetzter Richtung wirkenden Raumabsauggebläse 10' anzuordnen. Entsprechende Absaugleitungen und eine Ausblasleitung führen dann von den Naßräumen über den separaten Innenraum 7' nach außen. Der Mehraufwand, der für die Ausbildung eines derartigen Gerätes entsteht, steht jedenfalls in keinem Verhältnis zu dem Mehraufwand, der durch separate Anordnung von jeweiligen Einzelraumentlüftem 23 gegeben wäre.

Insbesondere unter Bezugnahme auf Fig. 7, 8 bestehen vorteilhafte Ausführungsformen des Gerätes noch in folgendem :

Abgesehen davon, daß im Luftausblasraum 11 eine flache. Wasserwanne als separates Teil eingesetzt werden kann, ist die Schalenform des unteren Gehäuseteiles und durch die Anordnung der Trennwand 12, an der das Gebläse 10 sitzt, besonders dafür geeignet, unmittelbar selbst als Wasserschale genutzt zu werden, über die die zum Ausblasstutzen 4 strömende Luft vorbeistreicht, was natürlich mit einer gewissen Feuchtigkeitsaufnahme verbunden ist. Um die Verdunstung und damit die Feuchtigkeitsaufnahme zu intensivieren, kann in diesem Bereich ein zusätzliches Heizelement 26 bspw. in Form eines weitmaschigen Gitters vorgesehen werden. Ein solches Heizelement kann aber auch, wie in Fig. 7 gestrichelt angedeutet, unmittelbar selbst auch in der Wanne sitzen, wofür bspw. eine entsprechend formstabile, silikonisierte Heizmatte benutzt werden kann, an der auch gleichzeitig entsprechende kleine Bodendistanzstücke mit angeformt sind. Das Heizgitter 26 kann, wie ebenfalls in Fig.7 gestrichelt angedeutet, auch schräggestellt im Luftausblasraum 11 angeordnet sein. Die Anordnung einer solchen Wasserschale zur Luftbefeuchtung bedarf selbstverständlich eines kleinen Wasserstandsregelventiles 25, wie es in Fig. 8 angedeutet ist und das nach dem gleichen Prinzip arbeitet, wie Wasserstandsregelventile in den Spülkästen von WC's. Abgesehen von dieser Möglichkeit der Luftbefeuchtung können aber auch, wie gestrichelt in Fig. 8 angedeutet, kleine Flüssigkeitszerstäuber 27 im Raum 11 vorgesehen werden, die das Wasser zur Luftbefeuchtung, einfach unter Leitungsdruck stehend und bspw. magnetventilgesteuert in den Luftstrom ausdüsen.

Ferner sind die Ansaug- und Ausblasstutzen 3, 4 je zur Hälfte als integrale Teile der Schalen 5, 6 ausgebildet, wobei in Rücksicht auf eine günstige Wartung die halben Teile der Ansaug- und Ausblasstutzen 3, 4 der einen Schale länger bemessen sind als die der anderen Schale. Dadurch besteht nämlich die Möglichkeit, das ganze Unterteil bzw. die untere Schale 6, ohne die Luftschläuche von der oberen Schale 5 lösen zu müssen, abnehmen zu können. Bei dieser Ausbildung der Anschlußstutzen 3, 4 sind die Luftschläuche 34 in die Stutzenhälften gesteckt und eine Schlauchschelle 35 hält den Schlauch 34 ohne Einbezug der unteren, kürzeren Stutzenhälfte 4'. Um die untere Schale mühelos entfernen zu können, und zwar bei Verbleib der Schlauchleitungen an den oberen Stutzenhälften 4', sind lediglich die Schalenverschlüsse 36 (Fig. 7) zu lösen.

Ob nun die Schalen 5, 6 aus PU-Schaum gebildet sind oder aus warmverformbaren Folien 31, 32, so ist damit die Möglichkeit geboten, das notwendige kleine Gehäuse für den Läufer des Gebläses 10 bei der Ausformung der Schalen 5, 6 und entsprechender Formwerkzeuggestaltung, das Gebläsegehäuse ebenfalls gleichzeitig mit auszuformen, wobei dieses Gehäuse dann natürlich ebenfalls hälftig geteilt ist. Unter dem gleichen Gesichtspunkt können an den Innenwänden mindestens der oberen Schale 6 und mindestens für das Luftfilter 8 Einsteckstege 29 mit angeformt werden, so daß das Filter 8 mit einfachster Montage nur durch den Einsteckschlitz 38 eingesteckt zu werden braucht und auch einfach ausgewechselt werden kann, ohne daß die beiden Schalen geöffnet werden müssen. Der Einsteckschlitz 38 ist dafür mit einem Verschluß 37 versehen. Um die beiden Schalen 5, 6 dicht miteinander zu verschließen, wird längs der geeignet ausgeformten Schalenränder 18 eine geeignete Dichtung eingelegt und die beiden Schalen werden mit geeigneten Verschlußelementen 36 gegeneinander fixiert. Durch die beschriebene einfache Entfernbarkeit der unteren Schale 6 kann die Festlegung der oberen Schale einfach von innen heraus durch Verschrauben erfolgen, wofür die obere Schale mit entsprechenden Durchgriffsöffnungen 39 für die Befestigungsschrauben versehen ist. Besondere und bspw. seitlich aus der Gehäuseform herausragende Anschlußfortsätze für die Anbringung derartiger Befestigungen sind damit entbehrlich.

Die Ausführungsform nach Fig. 9 ist besonders einfach zu verwirklichen, da hierbei eine ebene, ausreichend starke Platte 36, bspw. aus geeignetem Blech verwendet und diese mit einer die Innenraumkontur des Gehäuses 2 bildenden thermoplastisch verformbaren, ebenfalls ausreichend dicken Kunststoffolie 32 zu einer Schale 5 bzw. 6 kombiniert wird, wobei also alle notwendigen und wesentlichen Verformungen auf die einfach verformbare Kunststoffolie 32 konzentriert sind, die dann im Gehäuse 2 gewissermaßen die « Innenhaut » bildet.

Die Fixierung dieser beiden Teile zueinander erfolgt vorteilhaft in der Weise daß die Ränder 36' der Platte 36 umgefalzt und die Ränder 32' der ausgeformten Kunststofffolie in den umgefalzten Rändern 36' eingeschoben angeordnet werden. Dies erfolgt zweckmäßig derart, daß man zunächst drei Ränder 36' der Platte 36 umfalzt, dann die ausgeformte Kunststoffolie mit ihren Rändern 32' in die umgefalzten Ränder 36' einschiebt und dann den noch offenen Rand 36' ebenfalls umfalzt bzw. schließt. Eine derart ausgebildete Schale kann natürlich ohne weiteres an Stellen, wo die Blechplatte und die Kunststoffolie flächig aneinanderliegen mit Halterungen versehen werden, um die betreffende Schale selbst an einer Wand oder Decke zu befestigen und/oder mit Halterungen für die einzubauenden Aggregate vorerwähnter Art zu versehen.

Einer Ausfüllung der Hohlräume zwischen Blechplatte und der ausgeformten Folie mit geeignetem Dämmaterial steht natürlich auch bei dieser Ausführungsform nichts entgegen, die im übrigen auch, wie aus Fig. 7 ersichtlich, derart ausgebildet sein kann, daß im Innenraum 7 des Gehäuses 2 in einem Strömungstotraumzwickel vor dem Radialgebläse 10 ein elektrischer Leitungsanschlußraum 37' angeordnet ist.

## Patentansprüche

1. Lüftungsgerät für insbesondere Wohnräume, bestehend aus einem aus zwei Schalen (5, 6) gebildeten, kastenförmigen, mit Ansaug- und Ausblasöffnungen versehenen Gehäuse (2), in dessen sich von der Ansaugseite zur Ausblasseite gerade erstreckendem Innenraum die betriebsnotwendigen Einbauaggregate, nämlich auswechselbares Luftfilter (8), Elektro-Heizelement (9) und das Gebläse (10) angeordnet sind, dadurch gekennzeichnet, daß an den gegenüberliegenden Flächen (1) des flach ausgebildeten Gehäuses (2) an jeder Schale (5, 6) jeweils ein halber Ansaugstutzen (3) und mindestens ein halber Ausblasstutzen (4, 4') angeformt sind, wobei der hintere Teil des Innenraumes (7) des Gehäuses durch eine mit Luftdurchblasöffnung (12') versehene Trennwand (12) als Unterbringungsraum (11) für Befeuchtungs- und/oder zusätzliche Heizelemente mit dem mindestens einen Ausblasstutzen (4, 4') ausgebildet ist und die halben Teile der Ansaug- und Ausblasstutzen (3, 4'), der wand- bzw. deckenseitig befestigbaren Schale (5) länger bemessen sind als die der anderen Schale (6) und daß ferner in der Schale (6) im Bereich des Luftfilters (8) ein mit einem separaten Verschlußdeckel (37) versehener Filtereinschubschlitz (38) angeordnet ist.

2. Gerät nach Anspruch 1, dadurch gekennzeichnet, daß an den Innenwänden mindestens der unteren Schale (6) und mindestens für das Luftfilter (8) Einsteckstege (29) angeformt sind.

3. Gerät nach Anspruch 1 oder 2, dadurch gekennzeichnet, daß im Gehäuse (2) neben dem Innenraum (7) ein separater, durchströmbarer Innenraum (7') mit in entgegengesetzter Richtung wirkendem Gebläse (10') angeordnet ist.

4. Gerät nach einem der Ansprüche 1 bis 3, dadurch gekennzeichnet, daß die Schalen (5, 6) des Gehäuses (2) aus jeweils zwei thermoplastischen Kunststoffolien (31, 32) gebildet sind, die mindestens in Teilbereichen einen Hohlraum (33) einschließen, in dem mindestens der wand, bzw. deckenseitig zu befestigenden Schale (5) eine Bewehrungseinlage (30) und der Hohlraum (33) ansonsten mit wärme- und schallisolierendem Material, wie Kunststoffweichschaum od. dgl. ausgefüllt ist.

5. Gerät nach einem der Ansprüche 1 bis 4, dadurch gekennzeichnet, daß im Innenraum (7) des Gehäuses in einem Strömungstotraumzwickel vor dem Gebläse (10) ein elektrischer Leitungsanschlußraum (37') angeordnet ist.

6. Gerät nach Anspruch 1, dadurch gekennzeichnet, daß jede der beiden Schalen (5, 6) des Gehäuses (2) aus einer ebenen Platte (36), wie Blech-, Kunststoffplatte od. dgl., und aus einer die Innenkontur des Gehäuses (2) bildenden thermoplastisch verformbaren Kunststoffolie (32) gebildet und diese mindestens längs ihrer Umfangsränder (32') mit der ebenen Platte (36) verbunden ist.

7. Gerät nach Anspruch 6, dadurch gekennzeichnet, daß die Ränder (36') der ebenen Platte (36) ungefalzt ausgebildet sind und in diesen ungefalzten Rändern (36') die ausgeformte Kunststofffolie (32) mit ihren Rändern (32') eingeschoben angeordnet ist.

8. Gerät nach einem der Ansprüche 1 bis 7, dadurch gekennzeichnet, daß die Einbauaggregate an der wand- bzw. deckenseitig befestigbar ausgebildeten Schale (5) gelagert bzw. befestigt sind.

## Claims

1. Ventilation apparatus, more particularly for living rooms, composed of a box-shaped housing (2) formed from two shells (5, 6) and provided with intake and exhaust openings, the installation units necessary for operation, namely an ex- changable air filter (8), electric heating element (9) and the blower (10) being arranged in the inner space of said housing, extending from the intake end to the exhaust end, characterised in that on the opposing surfaces (1) of the flatly constructed housing (2) on each shell (5, 6), is . formed half an intake connection (3) and at least half an exhaust connection (4, 4'), the rear portion of the inner space (7) of the housing by a partition wall (12) provided with an air through flow opening (12'), being formed as an accomodating space (11) for humidifiers and/or additional heating elements with at least one exhaust connection (4, 4'), the half parts of the intake and exhaust connections (3, 4') of the shell (5) which can be secured to the wall or ceiling being longer than those of the other shell (6), and moreover a filter insertion slot (38) provided with a separate closure cover (37) is arranged in the shell (6) in the region of the air filter.

2. Apparatus according to claim 1, characterised in that insertion flanges (29) are formed on the inner walls of at least the lower shell (6) and for at least the air. filter (8).

3. Apparatus according to claim 1 or 2, characterised in that in the housing (2) alongside the inner space (7) there is a separate inner space (7') adapted for through flow, having a blower (10') operating in the opposite direction.

4. Apparatus according to any one of claims 1 to 3, characterised in that the shells (5, 6) of the housing (2) are each formed from two thermoplastic synthetic foils (31, 32) which enclose, at least in some areas, a hollow space (33) whilst at least the shell (5) to be secured to the wall or ceiling contains a reinforcing insert (30) and the hollow space (33) is otherwise filled with heat and sound- insulating material such as soft plastics foam or the like.

5. Apparatus according to any one of claims 1 to 4, characterised in that an electric lead connection chamher (37') is provided in the inner space (7) of the housing in front of the blower (10) in a dead flow space.

6. Apparatus according to claim 1, characterised in that each of the two shells (5, 6) of the housing is formed from a flat sheet (36), such as a sheet metal or plastics sheet or the like, and of a thermoplastically deformable synthetic foil (32) which forms the inner contour of the housing (2) and said foil (32) is connected, at least along its peripheral edges (32'), with the flat sheet (36).

7. Apparatus according to claim 6, characterised in that the edges (36') of the flat sheet (36) are folded over and the shaped plastics foil (32) is arranged with its edges (32') inserted in these folded over edges (36').

8. Apparatus according to any one of claims 1 to 7, characterised in that the installation units are mounted on or secured to the shell (5) which can be fixed to the wall or ceiling.

## Revendications

1. Appareil de ventilation, en particulier pour des locaux d'habitation, constitué d'un boîtier (2) en forme de caisson formé par deux coques (5, 6), pourvu d'orifices d'aspiration et d'évacuation, dans la chambre interne, s'étendant en ligne droite du côté aspiration au côté évacuation, duquel sont disposés les appareillages nécessaires à son fonctionnement, à savoir un filtre à air (8) interchangeable, un élément chauffant électrique (9) et le ventilateur (10), caractérisé en ce qu'un demi-manchon d'aspiration (3) et au moins un demi-manchon d'évacuation (4, 4') sont moulés dans les faces (1) opposées du boîtier (2) de forme plate, dans chacune des coques (5, 6), la partie arrière de la chambre interne (7) du boîtier (10) étant constituée par une paroi de séparation (12) pourvue d'un orifice (12') de passage d'air en tant qu'espace de logement (11) pour des éléments d'humidification et/ou de chauffage supplémentaire avec au moins le manchon d'évacuation (4, 4'), et les demi-parties des manchons d'aspiration et d'évacuation (3, 4') de la coque (5) à fixer du côté paroi ou du côté couvercle sont plus longues que celles de l'autre coque (6) et en ce que, en outre, une fente d'insertion de filtre (38) dotée d'un couvercle de fermeture séparé (37) est disposée dans la coque (6) au voisinage du filtre à air (8).

2. Appareil selon la revendication 1, caractérisé en ce que des pattes d'insertion (29) sont moulées sur les- parois internes au moins de la coque inférieure (6), et au moins pour le filtre à air (8).

3. Appareil selon la revendication 1 ou 2, caractérisé en ce qu'une chambre interne séparée, d'écoulement (7'), avec un ventilateur (10') fonctionnant en sens opposé, est prévue dans le boîtier (2), à côté de la chambre interne (7).

4. Appareil selon les revendications 1 à 3, caractérisé en ce que les coques (5, 6) du boîtier (2) sont chaque fois formées de deux feuilles (31, 32) en matière synthétique thermoplastique, qui délimitent au moins en partie un espace creux (33) dans lequel au moins la coque (5) à fixer du côté paroi ou du côté couvercle comprend un blindage (30), et l'espace creux est pour le reste rempli d'une matière d'isolation thermique et phonique, telle qu'une mousse souple en matière synthétique ou analogue.

5. Appareil selon les revendications 1 à 4, caractérisé en ce qu'un espace de branchement électrique (37') est prévu dans la chambre interne (7) du boîtier, dans une région d'espace à faible écoulement, avant le ventilateur (10).

6. Appareil selon la revendication 1, caractérisé en ce que chacune des deux coques (5, 6) du boîtier (2) est formée d'une plaque à surface plane (36), telle une plaque en tôle, en matière synthétique ou analogue, et d'une feuille en matière synthétique thermoplastique déformable formant le contour interne du boîtier (2), et en ce que celle-ci est au moins reliée à la plaque à surface plane (36) sur ses bords périphériques (32').

7. Appareil selon la revendication 6, caractérisé en ce que les bords (36') de la plaque à surface plane (36) sont pliés, et en ce que la feuille en matière plastique façonnée (32) est insérée avec ses bords (32') dans ces bords (36') pliés.

8. Appareil selon les revendications 1 à 7, caractérisé en ce que les appareillages prennent appui ou sont fixés sur la coque (5) réalisée de manière à pouvoir être fixée côté paroi ou côté couvercle.
